# EUROPÄISCHE PATENTSCHRIFT

(11) **EP 0 359 199 B1**
(45) Veröffentlichungstag und Bekanntmachung des Hinweises auf die Patenterteilung: **08.12.1993**
(21) Anmeldenummer: 89116861.9
(22) Anmeldetag: 12.09.1989
(51) Int. Cl.: E04G 23/00

(54) **Fahrbares Gerüst zur Bearbeitung von Wänden**
Mobile scaffold for working walls
Echafaudage mobile pour travaux muraux

(30) Priorität: 16.09.1988 DE 8811773 U
(43) Veröffentlichungstag der Anmeldung: 21.03.1990
(73) Patentinhaber: STADTWERKE MÜNSTER GMBH, D-48155 Münster (DE)
(72) Erfinder: Gaupels, Hermann, D-4417 Altenberge (DE)
(74) Vertreter: Goetz, Rupert, Dipl.-Ing.

(56) Entgegenhaltungen:
- EP-A- 0 029 401
- DE-A- 2 254 525
- DE-A- 2 648 960
- DE-A- 3 422 469

## Beschreibung

Fahrbare Gerüste zur Bearbeitung von Wänden sind in vielfältigen Ausführungsformen bekannt. Sie sind im allgemeinen als in sich starre Einheit ausgeführt und haben eine oder mehrere Plattformen, die mit Leitern erreichbar sind und als Standflächen für arbeitende Personen sowie als Abstellflächen für Arbeitsgeräte und -materialien dienen. Außerdem sind Fahrzeuge bekannt, die einen um waagerechte und senkrechte Achsen schwenkbaren und in manchen Fällen auch teleskopartig ausfahrbaren Ausleger aufweisen, an dessen vom Fahrzeug entfernten Ende eine Arbeitsbühne angeordnet ist. Die Bewegungen des Auslegers können von der Arbeitsbühne aus gesteuert werden, nicht aber die Fahrbewegungen des gesamten Fahrzeugs.

Bei den bekannten fahrbaren Gerüsten und Fahrzeugen mit Arbeitsbühne an einem Ausleger ist deshalb neben der auf dem Gerüst bzw. der Arbeitsbühne arbeitenden Person im allgemeinen eine zweite Person zum Steuern der Fahrbewegungen nötig. Außerdem ist es im allgemeinen erforderlich, bekannte Gerüste oder mit Auslegern versehene Fahrzeuge nach jeder Fahrbewegung aufzubocken, damit sie auch auf unebenem Grund hinreichend standsicher sind. Bewegungen von einem Standort zum nächsten sind deshalb zeitraubend.

Aus DE-A-2254525 ist ein fahrbares Gerüst bekannt, das im wesentlichen aus einem gewöhnlichen Lastkraftwagen für Fahrbewegungen auf einer Standfläche sowie einer Führungseinrichtung für Auf- und Abwärtsbewegungen von Arbeitswerkzeugen besteht. Zum Bearbeiten einer Wand muß der Lastkraftwagen von einem Fahrer parallel zur Wand gesteuert werden. Es hängt also von der Geschicklichkeit des Fahrers ab, ob es gelingt, den Lastkraftwagen so zu steuern, daß die Arbeitswerkzeuge sich weder von der Wand entfernen noch mit einem übermäßigen Druck, der die Wand beschädigen könnte, an dieser anliegen. Das Steuern der Fahrbewegungen des Lastkraftwagens dürfte somit die volle Aufmerksamkeit des Fahrers erfordern; der Fahrer wird deshalb kaum in der Lage sein, auch noch die Wirkung der Arbeitswerkzeuge zu überwachen und darauf zu achten, daß diese ihren Zweck erfüllen, beispielweise eine Schmutzschicht, nicht aber zugleich einen Schutzanstrich, von der Wand abbürsten.

Der Erfindung liegt die Aufgabe zugrunde, ein fahrbares Gerüst zur Bearbeitung von Wänden, insbes. zum Reinigen der Innenwände von Trinkwasserbehältern, derart zu gestalten, daß es von einer einzigen Person leicht und zeitsparend benutzt werden kann.

Diese Aufgabe ist erfindungsgemäß mit den Merkmalen des Anspruchs 1 gelöst.

Das Fahrgestell, das entlang einer Wand bewegt wird, ist wegen der erfindungsgemäßen Anordnung der Laufräder ständig bestrebt, sich der Wand zu nähern. Diesem Bestreben wirken die Abweisrollen ständig entgegen. Dabei tritt notwendigerweise an dem zweiten Laufrad ein Schlupf auf, der zwar gering ist aber ausreicht, um die Kraft zu liefern, mit der die Abweisrollen gegen die Wand gedrückt werden. Das Ergebnis ist, daß das Fahrgestell ständig dem Verlauf der Wand folgt.

Vorteilhafte Weiterbildungen der Erfindung ergeben sich aus den Unteransprüchen.

Ein Ausführungsbeispiel eines erfindungsgemäßen fahrbaren Gerüstes wird im folgenden anhand schematischer perspektivischer Zeichnungen erläutert; dabei zeigt
- Fig. 1: eine Seitenansicht des ganzen Gerüstes,
- Fig. 2: eine Gesamtansicht in Richtung des Pfeils II in Fig. 1,
- Fig. 3: eine Teilansicht im Bereich III der Fig. 1,
- Fig. 4: eine Teilansicht in Richtung des Pfeils IV in Fig. 1,
- Fig. 5: eine Teilansicht im Bereich V in Fig. 1,
- Fig. 6: eine Teilansicht in Richtung des Pfeils VI in Fig. 1,
- Fig. 7: eine Teilansicht im Bereich VII in Fig. 1 und
- Fig. 8: eine Teilansicht in Richtung des Pfeils VIII in Fig. 2.

Das dargestellte fahrbare Gerüst hat ein Fahrgestell 10, das von einem in Draufsicht im wesentlichen dreieckigen, waagerechten Rahmen gebildet ist und eine Vorderseite 12 aufweist, die in Gebrauchstellung parallel zu der zu bearbeitenden Wand angeordnet ist. An der Vorderseite 12 sind zwei Laufräder 14 und 16 gelagert; ein drittes Laufrad 18 ist an dem von der Vorderseite 12 entfernten Ende des Fahrgestells 10 gelagert.

Das Laufrad 14 hat eine zur Vorderseite 12 parallele Laufrichtung und ist mittels eines Fahrmotors 20 derart antreibbar, daß das Laufrad 14 als vorderes Laufrad das gesamte Gerät zieht. Das Laufrad 16 ist in einer Gabel 22 gelagert, die um eine senkrechte Lenkachse 24 einstellbar ist und normalerweise in einer Stellung fixiert ist, in der sich die Laufrichtung des Laufrades 16 unter einem spitzen Winkel in Fahrtrichtung zu der zu bearbeitenden Wand hin erstreckt, das Fahrgestell 10 also bestrebt ist, sich der Wand zu nähern.

Am Fahrgestell 10 ist nahe den beiden Laufrädern 14 und 16 je ein Ausleger 26 befestigt, der sich rechtwinklig zur Vorderseite 12 nach vorne erstreckt und eine einstellbare Länge hat. Am freien Ende der beiden Ausleger 26 ist je eine Abweisrolle 28 um eine senkrechte Achse drehbar gelagert. Wegen der beschriebenen Einstellung des Laufrades 16 wird das Fahrgestell 10 bei Vorwärtsfahrt stets so bewegt, daß die Abweisrollen 28 an die zu bearbeitende Wand angedrückt werden und an ihr entlang rollen.

Von der Vorderseite 12 des Fahrgestells 10 erstreckt sich ein Mast 30 senkrecht nach oben. Der Mast 30 besteht aus zwei parallelen Holmen 32, die wie bei einer Leiter durch Quersprossen 34 miteinander verbunden sind. Der Mast 30 ist in mehrere Abschnitte 36 unterteilbar, die je zwei Quersprossen 34 aufweisen und in Gebrauchsstellung derart ineinandergreifen, daß der Mast insgesamt biegesteif ist.

An der Vorderseite 12 des Fahrgestells 10 ist ein Paar senkrechter Ständer 38 befestigt, in deren oberen Endbereichen der Mast 30 um eine zur Vorderseite 12 parallele waagerechte Achse 40 schwenkbar gelagert ist. Am von der Vorderseite 12 entfernten Ende des Fahrgestells ist mittels eines Gelenks 42 ein Rohr 44 angelenkt; in diesem ist eine Stange 46 gehalten, die durch ein weiteres Gelenk 48 mit dem oberen Endbereich des Mastes 30 verbunden ist. Auf diese Weise ist eine Stütze 50 gebildet, die den Mast 30 in einer gewählten, entsprechend der zu bearbeitenden Wand mehr oder weniger genau senkrechten Stellung hält.

Die Stütze 50 hat eine Längeneinstellvorrichtung 52, damit die gewünschte Stellung des Mastes 30 auch dann erreicht und eingehalten werden kann, wenn das Fahrgestell 10 wegen einer Neigung des Bodens, auf dem die Laufräder 14, 16 und 18 stehen, nicht genau waagerecht angeordnet ist. Die Längeneinstellvorrichtung 52 ist im dargestellten Beispiel eine Gewindespindel, die sich um ihre eigene Achse drehbar am Gelenk 42 abstützt und in ein Muttergewinde am unteren Ende des Rohrs 44 eingeschraubt ist.

Unabhängig von der Einstellung der Längeneinstellvorrichtung 52 ist die Stütze 50 in bestimmten Grenzen längselastisch. Zu diesem Zweck enthält das Rohr 44 eine nicht im einzelnen dargestellte Federung 54, beispielsweise eine Schrauben-Druckfeder, an der die Stange 46 innerhalb des Rohrs 44 abgestützt ist. Die Stange 46 ist also, ausgehend von der abgebildeten Stellung, gegen stetig zunehmenden Widerstand weiter in das Rohr 44 hineinschiebbar. Ein unbeabsichtigtes vollständiges Herausziehen der Stange 46 aus dem Rohr 44 ist durch Mittel üblicher Art, beispielsweise Flansch und Kragen, verhindert.

Am unteren Ende des Mastes 30 ist ein Hubmotor 56 angeordnet, mit dem eine an den beiden Holmen 32 gelagerte, zur Achse 40 parallele untere Welle 58 einer Hubvorrichtung 60 antreibbar ist. Auf der Welle 58 ist nahe den beiden Holmen 32 je ein unteres Kettenrad 62 befestigt. Eine entsprechende Welle 64 mit einem Paar Kettenräder 66 ist am oberen Ende des Mastes 30 in den beiden Holmen 32 gelagert. Jedes Paar übereinander angeordneter Kettenräder 62 und 66 ist von einer endlosen Rollenkette 68 umschlungen.

Die beiden Holme 32 bilden Führungen für einen längs des Mastes 30 auf- und abbewegbaren Geräteträger 70. Im dargestellten Beispiel sind am Geräteträger 70 zwei Bürstenwalzen 72 gelagert, die parallel zur Achse 40 übereinander angeordnet und von einem gemeinsamen, ebenfalls am Geräteträger 70 angeordneten Motor 74 antreibbar sind.

Am oberen Ende des Mastes 30 ist ein weiteres Paar nach vorne ragender Ausleger 76 befestigt, an denen ebenfalls je eine Abweisrolle 78 mit ungefähr senkrechter, zum Mast 30 paralleler Drehachse gelagert ist.

Auf dem Fahrgestell 10 ist ferner ein Aggregat 80 angeordnet, das über Leitungen 82 die Bürstenwalzen 72 oder in deren Nähe am Geräteträger 70 angeordnete Düsen mit Wasser versorgt, dessen Druck der Reinigungsaufgabe entsprechend einstellbar ist.

Schließlich ist im hinteren Bereich des Fahrgestells 10 ein Steurungskasten 84 angeordnet, von dem aus sämtliche Funktionen des Gestells und der von ihm getragenen Geräte gesteuert werden.

Zum Reinigen einer Wand wird der Geräteträger 70 auf- und abbewegt, während die Bürstenwalzen 72 sich drehen. Nach einer oder mehreren Auf- und Abwärtsbewegungen des Geräteträgers 70, vorzugsweise in dessen unterer Endstellung, wird jeweils das Fahrgestell 10 um eine Strecke weiterbewegt, die etwas kleiner ist als die Länge der Bürstenwalze 72.

## Patentansprüche

1. Fahrbares Gerüst zur Bearbeitung von Wänden, mit
- einem Fahrgestell (10), das eine in Gebrauchsstellung wenigstens annähernd wandparallele Vorderseite (12) und mehrere Laufräder (14, 16, 18) aufweist, von denen zwei Laufräder (14, 16), darunter ein antreibbares Laufrad (14) mit zur Vorderseite paralleler Laufrichtung, nahe der Vorderseite (12) angeordnet sind,
- einem Mast (30), der am Fahrgestell (10) abgestützt und gegen die Senkrechte neigbar ist,
- einem Geräteträger (70), der am Mast (30) auf- und abwärtsbewegbar geführt ist, und
- einer Hubvorrichtung (60) für Bewegungen des Geräteträgers (70) längs des Mastes (30),
dadurch **gekennzeichnet,** daß
- das zweite an der Vorderseite (12) angeordnete Laufrad (16) eine zur Vorderseite (12) spitzwinklige Laufrichtung hat, und
- am Fahrgestell (10) nahe den an der Vorderseite (12) angeordneten Laufrädern (14, 16) je eine Abweisrolle (28) um eine wenigstens annähernd senkrechte Achse drehbar gelagert ist.

2. Gerüst nach Anspruch 1,
dadurch **gekennzeichnet,** daß
- der Mast (30) um eine der Vorderseite (12) benachbarte, zu dieser wenigstens annähernd parallele waagerechte Achse (40) neigbar ist,
- das Fahrgestell (10) in einem von seiner Vorderseite (12) entfernten Endbereich ein Gelenk (42) aufweist,
- der Mast (30) in einem oberen Endbereich ein Gelenk (48) aufweist, und
- diese beiden Gelenke (42, 48) durch eine längselastische Stütze (50) von einstellbarer Länge miteinander verbunden sind.

3. Gerüst nach Anspruch 1 oder 2,
dadurch **gekennzeichnet,** daß die Laufrichtung mindestens des zweiten Laufrades (16) veränderbar ist.

4. Gerüst nach einem der Ansprüche 1 bis 3,
dadurch **gekennzeichnet,** daß in einem oberen Endbereich des Mastes (30) weitere Abweisrollen (78) gelagert sind.

5. Gerüst nach einem der Ansprüche 1 bis 4,
dadurch **gekennzeichnet,** daß
- das Fahrgestell (10) in Draufsicht wenigstens annähernd die Form eines Dreiecks hat, dessen Basis die Vorderseite (12) ist, und
- nahe der von der Vorderseite (12) entfernten Ecke des Dreiecks als einziges weiteres Laufrad ein nicht angetriebenes drittes Laufrad (18) mit zur Vorderseite (12) paralleler Laufrichtung gelagert ist.

## Claims

1. A mobile scaffold for wall treatment, comprising
- a mobile undercarriage (10) including a front side (12) which is at least approximately parallel to the wall, when in operating position, and a plurality of wheels (14, 16, 18) two of which (14, 16) are arranged near the front side (12), among them one (14) which is adapted to be driven in a direction of movement parallel to the front side (12),
- a mast (30) supported on the undercarriage (10) and adapted to be inclined with respect to the vertical,
- an implement carrier means (70) guided for up and down movement along the mast (30),
- an elevating mechanism (60) for movements of the implement carrier means (70) along the mast (30),
**characterized** in that
- the second wheel (16) arranged at the front side (12) has a direction of movement at an acute angle with respect to the front side (12), and
- near the wheels (14, 16) at the front side (12), a bumper roll (28) each is supported on the undercarriage (10) for rotation about an axis which is at least approximately vertical.

2. The scaffold as claimed in claim 1, characterized in that
- the mast (30) is adapted to be inclined about a horizontal axis (40) adjacent the front side (12) and at least approximately parallel to the same,
- the undercarriage (10) comprises a joint (42) located in its end region remote from the front side (12),
- the mast (30) comprises a joint (48) in its upper end region, and
- these two joints (42, 48) are interconnected by a longitudinally elastic prop (50) of adjustable length.

3. The scaffold as claimed in claim 1 or 2, characterized in that the direction of movement at least of the second wheel (16) is variable.

4. The scaffold as claimed in any one of claims 1 to 3, characterized in that further bumper rolls (78) are supported in an upper end region of the mast (30).

5. The scaffold as claimed in any one of claims 1 to 4, characterized in that
- the undercarriage (10), as seen from the top, has at least approximately the shape of a triangle, the base of which is the front side (12), and
- a non-driven, third wheel (18) is arranged as the only further wheel near the corner of the triangle remote from the front side (12), the direction of movement of this wheel being parallel to the front side (12).

## Revendications

1. Echafaudage mobile pour le traitement des parois, comportant
- un chariot (10) qui présente un côté antérieur (12) au moins sensiblement parallèle à la paroi en position d'utilisation et plusieurs roues de roulement (14, 16, 18) parmi lesquelles deux roues de roulement (14, 16), dont une roue de roulement (14) susceptible d'être entraînée et présentant une dùection de roulement parallèle au côté antérieur, sont disposées à proximité du côté antérieur (12),
- un mât (30) qui est soutenu sur le chariot (10) et qui est inclinable par rapport à la verticale,
- un porte-outils (70) qui est guidé sur le mât (30) de manière à pouvoir se déplacer vers le haut et vers le bas, et
- un dispositif de levage (60) pour les mouvements du porte-outils (70) le long du mât (30),
caractérisé en ce que
- la deuxième roue de roulement (16) disposée sur le côté antérieur (12) a une direction de roulement qui forme un angle aigu avec le côté antérieur (12), et
- un galet écarteur (28) est monté à rotation sur le chariot (10) autour d'un axe au moins approximativement vertical à proximité de chacune des roues de roulement (14, 16) disposées sur le côté antérieur (12).

2. Echafaudage selon la revendication 1, caractérisé en ce que
- le mât (30) est inclinable autour d'un axe horizontal (40) voisin du côté antérieur (12) et au moins approximativement parallèle à celui-ci,
- le chariot (10) comporte une articulation (42) dans un domaine terminal éloigné de son côté antérieur (12),
- le mât (30) présente une articulation (48) dans un domaine terminal supérieur, et
- ces deux articulations (42, 48) sont reliées entre elles par un support à élasticité longitudinale (50) de longueur réglable.

3. Echafaudage selon la revendication 1 ou 2, caractérisé en ce que la direction de roulement de la seconde roue de roulement (16) au moins est modifiable.

4. Echafaudage selon l'une des revendications 1 à 3, caractérisé en ce que d'autres galets écarteurs (78) sont montés dans un domaine terminal supérieur du mât (30).

5. Echafaudage selon l'une des revendications 1 à 4, caractérisé en ce que
- le chariot (10) présente en vue de dessus au moins approximativement la forme d'un triangle dont la base est le côté antérieur (12), et
- une troisième roue de roulement (18) non entraînée qui constitue la seule roue de roulement supplémentaire et dont la direction de roulement est parallèle au côté antérieur (12) est montée à proximité de l'angle du triangle qui est éloigné du côté antérieur (12).
